# FASCICULE DE BREVET EUROPEEN

(11) **EP 1 504 846 B1**
(45) Date de publication et mention de la délivrance du brevet: **02.11.2011**
(21) Numéro de dépôt: 04354026.9
(22) Date de dépôt: 03.08.2004
(51) Int. Cl.: B24B 37/04, B24D 9/08, B24D 13/20, B24D 18/00

(54) **Plateau de polissage comportant un tissu de polissage n'adhérant qu'horizontalement au support**
Schleifplatte mit einem Poliertuch, das nur horizontal am Halter haftet
Polishing plate with a polishing cloth that does adhere only horizontally to the holder

(30) Priorité: 08.08.2003 FR 0309764
(43) Date de publication de la demande: 09.02.2005
(73) Titulaire: Procédés et équipements pour les sciences et l'industrie, 38320 Brie et angonnes (FR)
(72) Inventeur: Grisel, Lucien, 38320 Herbeys (FR); Roulet, Jean, 38560 Jarrie (FR)
(74) Mandataire: Hecké, Gérard

(56) Documents cités:
- EP-A- 0 418 093
- WO-A-01/53042
- GB-A- 799 424
- US-A- 3 922 464
- US-A- 4 427 737
- US-A- 4 460 371

## Description

### Domaine technique de l'invention

L'invention concerne un plateau de polissage comportant :
- un support,
- un tissu de polissage mécanique ou mécano-chimique comprenant un revêtement superficiel, une couche intermédiaire assurant la fixation permanente du revêtement superficiel sur une sous-couche ayant une surface libre,
- et des moyens de fixation disposés entre le support et la surface libre de la sous-couche du tissu et comportant des moyens d'adhérence comportant au moins une couche d'adhérence fixée de manière permanente sur le support par l'intermédiaire d'une première couche de colle.

### État de la technique

De manière connue, la fixation d'un tissu de polissage sur un support, destiné, par exemple à être placé dans une machine de polissage, peut intervenir de différentes manières en fonction de l'utilisation du tissu. Le tissu comportant une face supérieure destinée à être en contact avec une pièce à polir et une face inférieure par laquelle le tissu est fixé au support, il peut être, par exemple, fixé directement par collage grâce à un revêtement adhésif réparti sur la face inférieure du tissu.

Il peut également être fixé grâce à une feuille souple en polychlorure de vinyle ou en matériau similaire. Un premier revêtement adhésif est disposé entre la face inférieure du tissu et la feuille souple et un second revêtement adhésif est disposé entre la feuille souple et le support. La feuille souple permet d'obtenir un ensemble présentant une certaine rigidité.

Dans ces deux cas, après fixation, le tissu de polissage ne peut pas être décollé du support sans être endommagé. Or, la fixation permanente du tissu sur le support rend l'utilisation du plateau et son stockage peu pratique et encombrante. En effet, cela oblige à stocker, pour chaque type de tissu, un support et, lors du polissage d'une pièce qui nécessite plusieurs types de tissus, il est nécessaire de changer, à chaque opération, le support du plateau sur la machine de polissage.

Il est également connu de fixer le tissu par attraction magnétique au moyen d'un revêtement magnétique collé sur la face inférieure du tissu. Bien que ce mode de fixation permette d'utiliser un même support pour plusieurs types de tissus, il nécessite, cependant, de coller sur la face inférieure de chaque tissu un revêtement magnétique qui est relativement coûteux.

Il a été proposé d'utiliser des couches permettant de faire adhérer un tissu de polissage sur un support de manière à pouvoir le décoller facilement une fois celui-ci usé et à le remplacer. Ainsi, la demande de brevet WO-A-0153042 propose d'utiliser un tissu de polissage comportant un élément de polissage comprenant un support sur lequel est disposé un revêtement abrasif, un sous-tissu dont une surface permet de fixer le tissu de polissage sur un plateau et une couche à recollage multiple. La couche à recollage multiple permet de faire adhérer l'élément de polissage sur le sous-tissu pendant l'opération de polissage puis de le remplacer une fois celui-ci usé. Elle peut, également, être formée par un système adhésif auto-collant sous forme d'un ruban comprenant, par exemple, un support élastique.

Dans la demande de brevet EP-A-0418093, un revêtement abrasif comporte une couche adhésive auto-collante disposée sur la surface non abrasive d'un tissu de polissage de manière à fixer le tissu de polissage sur un support de tissu. La couche auto-collante présente, de préférence, une résistance de pelage suffisante pour permettre une bonne adhésion entre le tissu de polissage et le support lors de son utilisation mais pas trop élevée pour pouvoir être retirée sans arracher la couche inférieure.

### Objet de l'invention

L'invention a pour but de réaliser un plateau de polissage relativement peu cher et permettant de conserver une parfaite adhésion entre le tissu et le support, notamment lorsque le plateau est soumis à un mouvement de rotation, tout en facilitant un changement de tissus.

Selon l'invention, ce but est atteint par les revendications annexées.

Plus particulièrement, ce but est atteint par le fait que la couche d'adhérence est constituée par une toile de fibres cellulosiques artificielles, imprégnée d'élastomère de silicone avec une masse adhésive en caoutchouc synthétique, de sorte que le tissu n'adhère parfaitement qu'horizontalement au support, la surface libre de la sous-couche étant lisse.

Selon un développement de l'invention, la couche d'adhérence a une épaisseur de 400µm.

Selon un mode de réalisation préférentiel, les moyens d'adhérence comportent également une couche en polychlorure de vinyle, disposée entre la première couche de colle et une seconde couche de colle disposée sur le support.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 représente schématiquement, en coupe, un plateau de polissage selon l'invention.
La figure 2 est une représentation schématique, en coupe, du support du plateau selon la figure 1.
La figure 3 est une représentation schématique, en coupe, du tissu de polissage du plateau selon la figure 2.

### Description de modes particuliers de réalisation

Comme illustré aux figures 1 à 3, un plateau de polissage 1 comporte un support 2, de préférence sous forme d'un disque en métal et comprenant des faces supérieure 2a et inférieure 2b (figure 2). Un tissu de polissage 3 mécanique ou mécano-chimique doit être fixé sur la face supérieure 2a du support. Le plateau est destiné à être disposé, par la face inférieure 2b du support, dans une machine de polissage et, de préférence, sur un élément de support de plateau. Le plateau est, généralement utilisé, dans des applications diverses, telles que la préparation d'échantillons métallographiques, de pièces géologiques ou de substrats semi-conducteurs.

Comme illustré à la figure 3, le tissu de polissage 3 comprend un revêtement superficiel 4 permettant le polissage mécanique ou mécano-chimique de pièces. Ainsi, au cours d'une opération de polissage, le plateau est animé d'un mouvement de rotation et les pièces sont posées sur le revêtement superficiel 4 du tissu, de manière à obtenir des pièces avec une surface polie. De plus, lors de l'opération de polissage et selon le type de revêtement superficiel utilisé, un liquide abrasif destiné à faciliter le polissage des pièces, tel qu'une suspension diamantée, est déversé sur le revêtement superficiel du tissu. Le revêtement superficiel du tissu est du type de ceux classiquement utilisés pour réaliser le polissage de pièces. Ainsi, il peut être diamanté, composite lisse, embossé ou gaufré, ou en papier abrasif. Une couche intermédiaire 5 assure la fixation permanente du revêtement superficiel 4 sur une sous-couche 6 ayant une surface libre 6a lisse. La surface libre 6a est destinée à assurer le contact et la fixation du tissu sur le support 2. La sous-couche 6 peut être en tout type de matériau présentant une surface libre 6a lisse. Elle peut, par exemple, être en polychlorure de vinyle ou en polyester et la couche intermédiaire 5 est constituée par un matériau fortement adhésif tel qu'un matériau ayant une masse adhésive acrylique.

La fixation du tissu de polissage 3 sur le support 2 est réalisée au moyen d'au moins une couche d'adhérence 7 fixée, de manière permanente, à la face supérieure 2a du support 2. La fixation permanente de la couche d'adhérence 7 est réalisée par l'intermédiaire d'au moins une première couche de colle 8. Une couche en polychlorure de vinyle 9 est, de préférence, disposée entre la première couche de colle 8 et une seconde couche de colle 10 disposée sur la surface supérieure 2a du support 2, comme illustrée aux figures 1 et 2. Les première et seconde couches de colle 8 et 10 sont, de préférence, en un matériau de masse adhésive acrylique et la couche d'adhérence 7 est constituée par une toile de fibres cellulosiques artificielles, et de préférence une toile de type fibranne®, imprégnée d'élastomère de silicone avec une masse adhésive en caoutchouc synthétique. La couche d'adhérence 7 a, de préférence, une épaisseur de 400µm.

La couche d'adhérence 7 permet au tissu d'adhérer parfaitement au support, mais uniquement horizontalement à celui-ci, notamment grâce à la surface libre 6a lisse de la sous-couche 6 du tissu 3. Ainsi, le tissu n'adhère parfaitement qu'horizontalement au support. Par n'adhérer qu'horizontalement au support, on entend que, lorsque l'on tire sur le tissu de polissage selon un axe de traction situé dans le plan de l'interface 11 entre la surface libre 6a de la sous-couche 6 et la couche d'adhérence 7, le tissu 3 ne se déplace pas et adhère parfaitement à la couche d'adhérence 7, le plan de l'interface 11 étant un plan horizontal par rapport au support 7. Ainsi, la couche d'adhérence 7 étant fixée de manière permanente au support 2, le tissu 3 adhère parfaitement au support 2 dans le plan horizontal. Ainsi, lorsque le plateau subit un mouvement de rotation selon un axe de rotation vertical s1, le tissu ne bouge pas malgré la force centrifuge créée, l'axe de rotation vertical s1 étant, de préférence, un axe de symétrie du plateau 1. Par contre, il suffit de soulever le tissu 3, c'est-à-dire de tirer sur le tissu 3 selon un axe de traction non contenu dans le plan horizontal du plateau et, de préférence, sensiblement verticalement à l'interface 11, pour que le tissu n'adhère plus au support. Il se détache alors pratiquement sans opposer aucune résistance au détachement et peut, ainsi, être très facilement retiré du support sans être endommagé. Un support unique peut donc être utilisé pour les différents types de tissus utilisés lors du procédé de polissage d'une pièce.

Un tel mode d'adhérence permet avantageusement de réaliser une fixation réversible du tissu de polissage 3 sur le support 2 sans utiliser d'élément mécanique d'accrochage. Ainsi, il est possible changer uniquement le tissu de polissage du plateau, à chaque nouvelle étape d'un procédé de polissage d'une pièce, tout en conservant sur la machine de polissage, le même support recouvert par la même couche d'adhérence 7. Il permet également de stocker, uniquement les tissus de polissage et non plus les plateaux. Ceci permet, notamment, de gagner du temps lors du procédé de polissage, le changement de tissus étant effectué plus rapidement. Ceci permet également de réduire l'espace de stockage des plateaux de polissage, car l'espace requis pour stocker une quantité prédéterminée de tissus de polissage, est inférieur à celui requis pour stocker la même quantité de tissus respectivement collés à un support. De plus, le coût de la couche d'adhérence 7, des couches de colle 8 et 10, et de la couche en polychlorure de vinyle 9 est relativement peu élevé par rapport au coût d'un revêtement magnétique et il est plus facile de nettoyer les tissus seuls.

## Revendications

1. Plateau de polissage comportant :
- un support (2),
- un tissu de polissage (3) mécanique ou mécano-chimique comprenant un revêtement superficiel (4) et une sous-couche (6) ayant une surface libre,
- et des moyens de fixation disposés entre le support (2) et la surface libre (6a) de la sous-couche (6) du tissu (3) et comportant des moyens d'adhérence comportant au moins une couche d'adhérence (7) fixée de manière permanente sur le support (2) par l'intermédiaire d'une première couche de colle,
**caractérisé en ce que :**
- le tissu de polissage (3) comporte une couche intermédiaire (5) assurant la fixation permanente du revêtement superficiel (4) sur la sous-couche (6)
- la couche d'adhérence (7) est constituée par une toile de fibres cellulosiques artificielles, imprégnée d'élastomère de silicone avec une masse adhésive en caoutchouc synthétique et la surface libre de la sous-couche (6) est lisse, de sorte que le tissu (3) n'adhère parfaitement qu'horizontalement au support (2).

2. Plateau selon la revendication 1, **caractérisé en ce que** la couche d'adhérence (7) a une épaisseur de 400µm.

3. Plateau selon l'une des revendications 1 et 2, **caractérisé en ce que** les moyens d'adhérence comportent également une couche en polychlorure de vinyle (9), disposée entre la première couche de colle (8) et une seconde couche de colle (10) disposée sur le support (2).

4. Plateau selon l'une quelconque des revendications 1 à 3, **caractérisé en ce que** la sous-couche (6) du tissu (3) est en polychlorure de vinyle.

5. Plateau selon l'une quelconque des revendications 1 à 3, **caractérisé en ce que** la sous-couche (6) du tissu (3) est en polyester.

6. Plateau selon l'une quelconque des revendications 1 à 5, **caractérisé en ce que** le revêtement superficiel (4) du tissu (3) est diamanté.

7. Plateau selon l'une quelconque des revendications 1 à 5, **caractérisé en ce que** le revêtement superficiel (4) du tissu (3) est composite.

8. Plateau selon la revendication 7, **caractérisé en ce que** le revêtement superficiel (4) du tissu (3) est embossé.

9. Plateau selon l'une quelconque des revendications 1 à 5, **caractérisé en ce que** le revêtement superficiel (4) du tissu (3) est en papier abrasif.

## Claims

1. A polishing plate comprising:
- a holder (2),
- a mechanical or chemical-mechanical polishing cloth (3) comprising a superficial coating (4) and a sub-layer (6) having a free surface,
- and fixing means arranged between the holder (2) and the free surface (6a) of the sub-layer (6) of the cloth (3) and comprising adhesion means comprising at least one adhesion layer (7) fixed in permanent manner to the holder (2) by means of a first layer of adhesive,
**characterized in that**:
- the polishing cloth (3) comprises an intermediate layer (5) ensuring permanent fixing of the superficial coating (4) on the sub-layer (6),
- the adhesion layer (7) is formed by a canvas of artificial cellulose fibres, impregnated with silicone elastomer with an adhesive mass of synthetic rubber, and the free surface of the sub-layer (6) is smooth so that the cloth (3) adheres perfectly only horizontally to the holder (2).

2. The plate according to claim 1, **characterized in that** the adhesion layer (7) has a thickness of 400µm.

3. The plate according to one of claims 1 and 2, **characterized in that** the adhesion means also comprise a polyvinyl chloride layer (9) arranged between the first layer of adhesive (8) and a second layer of adhesive (10) arranged on the holder (12).

4. The plate according to any one of claims 1 to 3, **characterized in that** the sub-layer (6) of the cloth (3) is made from polyvinyl chloride.

5. The plate according to any one of claims 1 to 3, **characterized in that** the sub-layer (6) of the cloth (3) is made from polyester.

6. The plate according to any one of claims 1 to 5, **characterized in that** the superficial coating (4) of the cloth (3) is diamond-studded.

7. The plate according to any one of claims 1 to 5, **characterized in that** the superficial coating (4) of the cloth (3) is composite.

8. The plate according to claim 7, **characterized in that** the superficial coating (4) of the cloth (3) is embossed.

9. The plate according to any one of claims 1 to 5, **characterized in that** the superficial coating (4) of the cloth (3) is made from abrasive paper.

## Patentansprüche

1. Schleifplatte, die umfasst:
- einen Träger (2)
- ein mechanisches oder chemisch-mechanisches Poliertuch (3), das eine Oberflächenbeschichtung (4) aufweist und eine Unterschicht (6) mit einer freien Oberfläche aufweist,
- und Fixierungsmittel, die zwischen dem Träger (2) und der freien Oberfläche (6a) der Unterschicht (6) des Tuchs (3) angeordnet sind und Haftmittel umfassen, die mindestens eine Haftschicht (7) umfassen, die mittels einer ersten Kleberschicht dauerhaft an dem Träger (2) befestigt ist, **dadurch gekennzeichnet, dass**
- das Poliertuch (3) eine Zwischenschicht (5) aufweist, die für die dauerhafte Fixierung der Oberflächenbeschichtung (4) auf der unteren Schicht (6) sorgt,
- die Haftschicht (7) aus einem Tuch aus Cellulose-Kunstfasern besteht, das mit einer Haftmasse aus Kautschuk mit Silikonelastomer imprägniert ist, und die freie Oberfläche der Unterschicht (6) glatt ist, sodass das Tuch (3) nur horizontal völlig am Träger (2) haftet.

2. Platte nach Anspruch 1, **dadurch gekennzeichnet, dass** die Haftschicht (7) eine Dicke von 400 µm aufweist.

3. Platte nach einem der Ansprüche 1 und 2, **dadurch gekennzeichnet, dass** die Haftmittel auch eine Schicht aus Polyvinylchlorid (9) aufweisen, die zwischen der ersten Kleberschicht (8) und einer zweiten Kleberschicht (10) angeordnet ist, die auf dem Träger (2) angeordnet ist.

4. Platte nach einem der Ansprüche 1 bis 3, **dadurch gekennzeichnet, dass** die Unterschicht (3) des Tuchs (3) aus Polyvinylchlorid besteht.

5. Platte nach einem der Ansprüche 1 bis 3, **dadurch gekennzeichnet, dass** die Unterschicht (3) des Tuchs (3) aus Polyester ist.

6. Platte nach einem der Ansprüche 1 bis 5, **dadurch gekennzeichnet, dass** die Oberflächenbeschichtung (4) des Tuchs (3) diamantiert ist.

7. Platte nach einem der Ansprüche 1 bis 5, **dadurch gekennzeichnet, dass** die Oberflächenbeschichtung (4) des Tuchs (3) ein Verbundwerkstoff ist.

8. Platte nach Anspruch 7, **dadurch gekennzeichnet, dass** die Oberflächenbeschichtung (4) des Tuchs (3) geprägt ist.

9. Platte nach einem der Ansprüche 1 bis 5, **dadurch gekennzeichnet, dass** die Oberflächenbeschichtung (4) des Tuchs (3) aus Schleifpapier ist.
